# DEMANDE DE BREVET EUROPEEN

(11) **EP 1 611 924 A1**
(43) Date de publication de la demande: **04.01.2006**
(21) Numéro de dépôt: 05291335.7
(22) Date de dépôt: 22.06.2005
(51) Int. Cl.: A62B 35/04

(54) **Dispositif absorbeur d'énergie pour ligne de vie**

(30) Priorité: 29.06.2004 FR 0407134
(71) Demandeur: Bacou Dalloz Vierzon, 18100 Vierzon (FR)
(72) Inventeur: Faye, Nicolas, 41600 Saint-Viatre (FR); Fourgeot, Benoît, 18000 Bourges (FR)
(74) Mandataire: Faber, Jean-Paul

(57) **Abrégé**

Dispositif absorbeur d'énergie pour ligne de vie destiné à être inséré sur un câble (1) constituant une ligne de vie disposée le long d'un bâtiment et comportant, à une extrémité, un trou (17) pour la fixation d'une extrémité du câble (1) et, à l'autre extrémité, un trou (9) pour la fixation de l'autre extrémité d'un câble (1), caractérisé en ce qu'il est constitué de deux plaquettes (6, 8) superposées et susceptibles de glisser l'une par rapport à l'autre, chaque plaquette (6, 8) comportant une découpe (14, 21) ménageant une série de barrettes (15, 22) s'étendant transversalement à l'axe longitudinal desdites plaquettes (6, 8) et un doigt (11, 19) traversant la découpe de l'autre plaquette (6, 8) au voisinage des trous (9, 17) pour la fixation des extrémités du câble (1).

## Description

La présente invention se rapporte à un dispositif destiné à être inséré sur un câble horizontal tendu le long d'un bâtiment et constituant une ligne de vie et le long duquel glisse un coulisseau relié par un lien à un harnais porté par une personne travaillant à des endroits élevés.

L'invention se rapporte à des dispositifs qui, insérés sur la ligne de vie lorsque la personne vient à chuter accidentellement, permettent à ladite ligne de vie sollicitée en tension, d'absorber l'énergie et ainsi de limiter les efforts aux points d'ancrage de ladite ligne de vie.

L'un des buts de la présente invention est de réaliser un dispositif très simple, peu onéreux, efficace et qui offre une grande sécurité.

Le dispositif, selon l'invention, est destiné à être inséré sur un câble constituant une ligne de vie et disposé horizontalement le long d'une paroi et comportant un trou pour la fixation d'une extrémité du câble, à l'autre extrémité, un trou pour la fixation d'une extrémité dudit câble, caractérisé en ce qu'il est constitué de deux plaquettes superposées et susceptibles de glisser l'une par rapport à l'autre, chaque plaquette comportant une découpe ménageant une série de barrettes s'étendant transversalement à l'axe longitudinal desdites plaquettes et un doigt traversant la découpe de l'autre plaquette au voisinage des trous pour la fixation des extrémités du câble.

Grâce à cette disposition, en cas de chute, les doigts briseront les barrettes engendrant un amortissement de la tension de la ligne de vie.

Suivant un détail constructif, les doigts sont constitués par des rivets sur lesquels sont montées des rondelles portant contre la face des plaquettes opposée à celle tournée l'une en regard de l'autre.

De préférence, les barrettes affectent une forme en V dont la pointe est tournée du côté de l'extrémité de la découpe pourvue du doigt.

Enfin, les deux plaquettes sont identiques et tournées tête-bêche l'une par rapport à l'autre.

L'invention va maintenant être décrite avec plus de détails en se référant à un mode de réalisation particulier donné à titre d'exemple seulement et représenté aux dessins annexés.
Figure 1 est une vue en perspective montrant schématiquement un ensemble de sécurité.
Figure 2 et figure 3 montrent, à plus grande échelle, le dispositif selon l'invention.
Figure 4 montre en perspective le dispositif lorsqu'il a été utilisé.

A la figure 1, on a représenté une ligne de vie 1 disposée horizontalement le long d'un bâtiment ; sur celle-ci est mobile un organe coulissant 2 relié par un câble 3 à un harnais 4 destiné à être porté par un ouvrier travaillant à des endroits élevés.

La ligne de vie est fixée par ses extrémités à des ancrages 7.

Sur la ligne de vie 1 est inséré, au voisinage d'un ancrage 7, le dispositif selon l'invention et qui est référencé en 5.

Le dispositif est constitué de deux plaquettes allongées 6 et 8 découpées, par exemple dans une plaque métallique. La plaquette 6 a une forme allongée avec, à une extrémité, un trou circulaire 9 destiné à être traversé par un organe d'accrochage du câble 3.

A son autre extrémité, la plaquette 6 est percée d'un trou 10 dans lequel est monté un doigt constitué par un rivet 11 sur lequel est montée une large rondelle 12.

La plaquette 6 présente une découpe longitudinale 14 ménageant une série de barrettes parallèles 15 transversales à l'axe longitudinal de ladite plaquette 6.

Les barrettes 15 ont une forme en V dont la pointe est tournée vers le rivet 11.

La seconde plaquette 8 est identique à la première plaquette 6 et est disposée tête-bêche par rapport à ladite première plaquette 6.

La seconde plaquette 8 comporte, à une extrémité, un trou 17 destiné à la fixation du câble 3 et, à l'autre extrémité, un trou 18 dans lequel est fixé un doigt constitué par un rivet 19 sur lequel est montée une rondelle 20.

La plaquette 8 comporte une découpe 21 ménageant une série de barrettes 22 transversales à l'axe longitudinal de la plaquette 8. Les barrettes 22 sont parallèles entre elles et en forme de V dont la pointe est tournée vers le rivet 19.

En position d'utilisation, le rivet 11 traverse la découpe 21 et vient se loger entre l'extrémité 21a de ladite découpe et la barrette 22 adjacente à cette extrémité, la rondelle 12 portant sur la face libre de la plaquette 8.

Le rivet 19 traverse la découpe 14 et est disposé entre l'extrémité 14a de la découpe 14 et la barrette adjacente à cette extrémité, la rondelle 20 portant contre la face libre de la plaquette 8 opposée à celle tournée du côté de la plaquette 6.

Si l'utilisateur vient à chuter accidentellement, le câble 3 se tend et, sous le poids de l'utilisateur, la ligne de vie 1 est sollicitée en tension de sorte que la plaquette 6 tend à glisser par rapport à la plaquette 8, le rivet 11 engendrant une rupture des barrettes 22, tandis que le rivet 19 casse les barrettes 15.

On a ainsi un amortissement progressif.

On conçoit que le dispositif, selon l'invention, est particulièrement simple, peu onéreux à fabriquer et offre une grande sécurité.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Dispositif absorbeur d'énergie pour ligne de vie destiné à être inséré sur un câble (1) constituant une ligne de vie disposée le long d'un bâtiment et comportant, à une extrémité, un trou (17) pour la fixation d'une extrémité du câble (1) et, à l'autre extrémité, un trou (9) pour la fixation de l'autre extrémité d'un câble (1), **caractérisé en ce qu'**il est constitué de deux plaquettes (6, 8) superposées et susceptibles de glisser l'une par rapport à l'autre, chaque plaquette (6, 8) comportant une découpe (14, 21) ménageant une série de barrettes (15, 22) s'étendant transversalement à l'axe longitudinal desdites plaquettes (6, 8) et un doigt (11, 19) traversant la découpe de l'autre plaquette (6, 8) au voisinage des trous (9, 17) pour la fixation des extrémités du câble (1).

2. Dispositif absorbeur d'énergie pour ligne de vie, selon la revendication 1, **caractérisé en ce que** les doigts (11, 19) sont constitués par des rivets sur lesquels sont montées des rondelles (20, 12) portant contre la face des plaquettes opposée à celle tournée l'une en regard de l'autre.

3. Dispositif absorbeur d'énergie pour ligne de vie, selon la revendication 1, **caractérisé en ce que** les barrettes (15, 22) affectent une forme V dont la pointe est tournée du côté de l'extrémité de la découpe pourvue du doigt (11, 19).

4. Dispositif absorbeur d'énergie pour ligne de vie, selon la revendication 1, **caractérisé en ce que** les deux plaquettes (6, 8) sont identiques et tournées tête-bêche l'une par rapport à l'autre.
